# EUROPÄISCHE PATENTSCHRIFT

(11) **EP 0 376 222 B1**
(45) Veröffentlichungstag und Bekanntmachung des Hinweises auf die Patenterteilung: **15.03.1995**
(21) Anmeldenummer: 89123856.0
(22) Anmeldetag: 23.12.1989
(51) Int. Cl.: C25D 13/22, C25D 13/12

(54) **Verfahren und Vorrichtung zur elektrophoretischen Tauchlackierung von Kleinteilen und Schüttgütern**
Process and apparatus for electrophoretically painting small bulk objects
Procédé et appareillage pour le dépôt par électrophorèse d'une laque sur de petits objets en vrac

(30) Priorität: 23.12.1988 DE 3843544
(43) Veröffentlichungstag der Anmeldung: 04.07.1990
(73) Patentinhaber: SEP GESELLSCHAFT FÜR TECHNISCHE STUDIEN ENTWICKLUNG PLANUNG mbH, D-81379 München (DE)
(72) Erfinder: Opitz, Christian, Dr., D-8130 Starnberg (DE)
(74) Vertreter: Türk, Gille, Hrabal, Leifert

(56) Entgegenhaltungen:
- FR-A- 2 146 226
- GB-A- 1 180 731
- US-A- 3 304 250
- US-A- 3 682 136
- US-A- 3 879 277
- US-A- 3 898 151
- US-A- 3 923 623
- US-A- 3 945 901

## Beschreibung

Die Erfindung betrifft ein Verfahren zur elektrophoretischen (anodischen und bevorzugt kathodischen) Tauchlackierung von Kleinteilen mit elektrisch leitender und durch den Lack benetzbarer Oberfläche, z. B. metallische Kleinteile, sowie Kleinteile aus Nichtmetallen, insbesondere metallisierte Kleinteile aus keramischen oder thermostabilen organisch polymeren Werkstoffen, mit wasserverdünnbaren Lacken, insbesondere mit Lacken auf Wasserbasis und eine Vorrichtung zur Realisierung des Verfahrens.

Die elektrophoretische Tauchlackierung (Anaphorese, Kataphorese) ist für Hänge- bzw. Gestellware Stand der Technik; ein Beispiel: die kataphoretische Beschichtung von Karosserieteilen in der Autoindustrie. Am gleichen Gestell wird das Warenteil gereinigt (Entfetten, Beizen) mit einer Schicht zur Verbesserung des Korrosionsschutzes bzw. zur Haftvermittlung versehen (z. B. Phosphatieren und anschließendes Tauchen in verdünnter Chromsäure) und elektrophoretisch tauchlackiert.

Bei Kleinteilen (Schüttgut) dagegen ist eine Aufhängung an Gestellen entweder gar nicht möglich oder wirtschaftlich unvorteilhaft.

Bei der elektrophoretischen Tauchlackierung muß die zu lackierende Ware auf das gleiche elektrische Potential der entsprechenden Elektrode gebracht werden. An den Kontaktstellen zwischen dieser Elektrode und der Ware wird kein Lack abgeschieden. Bei einer Aufhängung der Ware an Gestellen werden die Kontaktierungen zwischen dem, als Elektrode dienenden, Gestell und der Ware in Bereiche verlegt, in denen nicht lackierte Stellen in Kauf genommen werden können.

Bei Kleinteilen oder Schüttgütern, wie z. B. Schrauben, Muttern, Scharnieren, Beschlägen usw., ist eine Lokalisierung der Kontaktstellen aus wirtschaftlichen Gründen unsinnig, die Kontaktstellen sind in der Regel auf große Bereiche der Oberflächen der Kleinteile zufällig verteilt. Es resultiert daher eine unvollständige Lackierung der Kleinteiloberfläche.

Die elektrophoretische Tauchlackierung von Kleinteilen wird in der BE-PS-695 619 beschrieben. Dort werden Kleinteile mit einem Transportband durch ein Elektrotauchbad geführt. Das Transportband weist Noppen und Haken auf, die zu einer Verbesserung des mechanischen Kontaktes der Kleinteile mit dem Transportband dienen sollen. Darüber hinaus wird in der US-PS 3,616,392 die elektrophoretische Tauchlackierung von Kleinteilen beschrieben, wobei diese Kleinteile innerhalb eines Elektrotauchbades auf eine erste Transporteinrichtung mit Behältern und von dieser auf eine zweite Transporteinrichtung mit Behältern übermittelt werden. Hierdurch werden zwar anhaftende Gasblasen entfernt, eine vollständige Lackierung ist aber nicht möglich. Die DE-AS 22 32 162 beschreibt die elektrophoretische Tauchlackierung von Kleinteilen auf einer durch ein Elektrotauchbad laufenden Fördereinrichtung. Gemäß diesem Verfahren wird dafür gesorgt, daß sich die Kleinteile während des Lackiervorganges auf dem Transportband nicht bewegen können. Durch diesen Stand der Technik wird der Nachteil der unzureichenden Beschichtung der Oberflächen von Kleinteilen nicht ausgeräumt. Darüber hinaus ergeben sich Schwierigkeiten bei der kontinuierlichen Verfahrensführung.

Die US-A-3,682,136 offenbart einen Behälter, in welchem die zu beschichtenden Kleinteile durch Vibration wandern. Elektroden sind so angebracht, daß die in dem Behälter befindlichen Kleinteile elektrisch beschichtet werden können. US-A-3,898,151 offenbart magnetisierbare Trommeln, welche die zu beschichtenden Kleinteile zwischen zwei Beschichtungsschritten von einem Transportband auf ein zweites umlagern.

Die Kleinteile werden gemäß den voranstehend genannten Druckschriften umgelagert.

Aufgabe der Erfindung ist eine lückenlose Lackierung von Kleinteilen oder Schüttgütern auf elektrophoretischem Wege. Auf diese Weise soll ein guter Korrosionsschutz erzielt werden.

Im Rahmen der Erfindung hat es sich gezeigt, daß diese Aufgabe durch eine Lageveränderung der zu lackierenden Kleinteile oder Schüttgüter auf ihrer Unterlage im Elektrotauchbad gelöst werden kann. Nach einer solchen Lageänderung sind die bisherigen Kontaktsteller zwischen den Kleinteilen und ihrer Unterlage, beziehungsweise zwischen den Kleinteilen untereinander und/oder Kontaktelektroden, der Lackierung zugänglich. Bei Kenntnis des Stands der Technik, der eine Verschiebung vermeidet, war es nicht zu erwarten, daß der elektrische Kontakt durch die isolierende Lackschicht hindurch ausreicht, um eine Lackierung der nach der Lageänderung freiliegenden und noch nicht lackierten ursprünglichen Kontaktstellen zu ermöglichen.

Die Erfindung betrifft daher ein Verfahren zur elektrophoretischen Tauchlackierung von Kleinteilen und Schüttgütern mit elektrisch leitender Oberfläche durch Eintauchen in ein wäßriges Tauchbad, elektrophoretische Lackabscheidung, Austauchen aus dem Tauchbad, Spülen und Einbrennen des abgeschiedenen Lacküberzugs, das dadurch gekennzeichnet ist, daß
a) entweder die zu lackierenden Kleinteile oder das zu lackierende Schuttgut auf ein als Elektrode schaltbares Transportband mit hoher elektrischer Leitfähigkeit aufgebracht und zusammen mit diesem im das Elektrotauchbad eingetaucht und nach der Abscheidung wieder zusammen mit dem Transportband ausgetaucht werden, wobei das Transportband mit Ausnahme der zur Schaltung als Elektrode und der zur Kontaktierung mit den Kleinteilen oder dem Schüttgut erforderlichen Flächen mit einer elektrisch isolierenden Beschichtung versehen ist, und wobei im Elektrotauchbad die Kontaktflächen zwischen den zu lackierenden Kleinteilen oder dem Schüttgut und dem als Elektrode geschalteten Transportband, sowie mögliche Kontaktflächen zwischen den Kleinteilen oder innerhalb des Schüttgutes durch Führung des Transportbandes über stationäre oder verschiebbare Schikanen, durch Verschieben und/oder Umlenken von Teilen des Transportbandes gegeneinander oder durch stoßartige Erschütterungen des Transportbandes mindestens einmal geändert werden,
   oder
b) die zu lackierenden Kleinteile oder das zu lackierende Schüttgut auf eine elektrisch nicht leitende Unterlage aufgebracht und zusammen mit dieser in das Elektrotauchbad eingetaucht und nach der Abscheidung wieder zusammen mit der Unterlage ausgetaucht werden, wobei in dem Elektrotauchbad eine Kontaktierung der Kleinteile oder des Schüttgutes durch eine von oben an die Kleinteile oder das Schüttgut gelegte Elektrode erfolgt, die spätestens vor dem Einbrennen wieder entfernt wird, wobei zumindest die in das Lackbad eintauchenden Teile der Elektrode, mit Ausnahme der zur Kontaktierung der Kleinteile oder des Schüttgutes erforderlichen Flächen, mit einer elektrisch isolierenden Beschichtung versehen sind, und wobei im Elektrotauchbad die Kontaktflächen zwischen den zu lackierenden Kleinteilen oder dem Schüttgut, der Unterlage und der Elektrode, sowie mögliche Kontaktflächen zwischen den Kleinteilen oder innerhalb des Schüttgutes mindestens einmal geändert werden.

Bei lack- und warengerechter Einstellung der verschiedenen Badparameter (Spannung, Temperatur etc.) kann im Tauchbad auf den Kleinteilen eine Lackschicht abgeschieden werden, die bereits vor dem Einbrennen so fest auf der Oberfläche haftet, daß normale Reibungskontakte, beispielsweise zwischen den Teilen, kaum Lackverletzungen hinterlassen. Außerdem weisen diese elektrokoagulierten Lackschichten zwischen den, nach einer Lageveränderung der Ware, neu entstehenden Kontaktflächen eine hinreichende elektrische Leitfähigkeit auf, um eine weitere Lackabscheidung, insbesondere auf den bisherigen Kontaktflächen, zu ermöglichen.

Beim erfindungsgemäßen Verfahren ist eine einlagige Schicht der Kleinteile bevorzugt, wodurch im Elektrotauchbad ein guter elektrischer Kontakt zwischen den einzelnen Kleinteilen und ihrer z. B. als Elektrode verwendeten Unterlage sichergestellt, indirekte Kontakte über ein oder mehrere Kleinteile vermieden und der Lackierung nicht zugängliche Stellen durch übereinander liegende Kleinteile verhindert werden. Die einlagige Schicht der Kleinteile beim Spülprozeß erleichtert das wirksame Entfernen von überschüssigem Lack, und im Einbrennofen wird durch die einlagige Schicht ein Verkleben der Kleinteile verhindert.

Es ist möglich, die zu lackierenden Kleinteile vor dem Eintauchen in das Bad zur elektrophoretischen Tauchlackierung zu besprühen oder durch Tauchen in ein vorgeschaltetes Lackbad zu benetzen, wobei der gleiche Lack wie bei der elektrophoretischen Tauchlackierung verwendet wird und wobei Lack und Kleinteile das gleiche elektrische Potential aufweisen. Hierdurch kann - falls trockene Warenoberflächen lackiert werden sollen - die Gleichmäßigkeit der Lackierung verbessert werden.

Gemäß einer bevorzugten Ausführungsform werden die zu lackierenden Kleinteile auf einem Transportband als Unterlage durch das Elektrotauchlackierbad transportiert.

Dabei kann ein elektrisch leitendes Transportband eingesetzt werden, das mit Ausnahme der zur Schaltung als Elektrode und zur Kontaktierung der Kleinteile erforderlichen Flächen mit einer elektrisch isolierenden Beschichtung versehen ist. Dieses Transportband wird als Elektrode eingesetzt. Auf einem solchen Transportband wird jedoch ebenfalls Lack abgeschieden. Das Transportband sollte in diesem Fall nicht mit den lackierten Kleinteilen in den Einbrennofen geführt werden, da der eingebrannte Lack nur mit großem Aufwand wieder entfernt werden kann.

Bevorzugt erfolgt eine Erdung des Transportbandes. Dabei steht nur die Badflüssigkeit im Bad zur elektrophoretischen Tauchlackierung unter Spannung. Die erforderlichen Sicherheitsmaßnahmen können in diesem Fall mit geringerem Aufwand realisiert werden, als bei einem unter Spannung stehenden Transportband.

Ein Transportband mit elektrisch nicht leitender Oberfläche kann mit den darauf liegenden Kleinteilen durch das Elektrotauchlackierbad und anschließend durch die nachgeschaltete Spüleinrichtung und durch den Einbrennofen geführt werden, sofern das Transportband bei den für den Einbrennvorgang erforderlichen Temperaturen thermisch stabil ist.

Die Bandgeschwindigkeit ist ein Parameter zur Einstellung der Lackschichtdicke. Die Feinabstimmung der Durchsatzleistung einer solchen kontinuierlichen Lackieranlage ist über die Bandgeschwindigkeit möglich. Die Größenordnung der Durchsatzleistung kann über die Auslegung der Breite des Transportbandes festgelegt werden.

Durch Wahl oder Einstellung der Ein- und Austauchwinkel des Transportbandes im Lackbad, von beispielsweise maximal 15 Grad, kann ein Gleiten von Kleinteilen und Schüttgütern auf dem Transportband in der Regel verhindert werden.

Für rollende Kleinteile, insbesondere solche Werkstücke mit rotationssymetrischer Geometrie, oder bei steileren Ein- und Austauchwinkeln des Lackierbandes, wird bevorzugt ein Transportband mit Mitnehmern verwendet.

Durch stationäre oder mobile Bandführungseinrichtungen werden dem Transportband im Lackbad an bestimmten Stellen oder kurzzeitig Änderungen der Förderrichtung aufgezwungen, so daß die Kleinteile auf dem Transportband umgelagert und die unlackierten Kontaktflächen zwischen Ware und Band verändert werden. Die Änderung der Kontaktflächen kann auch durch Verschieben von Teilen eines gegliederten Transportbandes gegeneinander, oder durch stoßartige Erschütterungen erfolgen.

Durch das Transportband wird Lack aus dem Tauchbad ausgeschleppt. Vor dem Einbrennen kann dieser Lack leicht wieder entfernt werden. Der nicht koagulierte Lackanteil läßt sich durch einfaches Spülen leicht entfernen. Dagegen ist es günstig, den an den metallischen Kontaktflächen elektrokoagulierten Lack vorzugsweise in 2 Stufen mit einer oder mehreren rotierenden oder feststehenden Bürsten und einer Rücklösung des Lackes in dem aus der Spüleinrichtung kommenden Spülwasser zu entfernen.

Um zu verhindern, daß die restlichen, am Transportband haftenden, Lackfestkörper auf dem Weg zur Beschickungsstation antrocknen, so daß bei längerem Betrieb festhaftende, dickere Lackschichten auf dem Transportband aufgebaut werden können, kann das Transportband während des Rücklaufes zur Beschickungsstation durch einen mit Lacklösungsmitteldampf gesättigten Tunnel geführt werden.

Soll das erfindungsgemäße Verfahren nicht kontinuierlich durchgeführt werden, dann können die zu lackierenden Kleinteile auf Horden oder in Schwenktrommeln, die jeweils die Unterlage bilden, in das Elektrotauchlackierbad getaucht werden. Der Winkel, in dem der Behälter mit den Kleinteilen geschwenkt werden kann, sowie die Trommelfüllung, werden so gewählt, daß die Kleinteile bei einem Schwenkvorgang ihre Lage zueinander bzw. im Behälter ändern.

Um ein Zerkratzen der frischen Lackoberflächen beim Umlagern der Kleinteile aus dem Behälter oder von dem Transportband auf die Unterlage, auf der der Lack eingebrannt werden soll, zu vermeiden, kann die Umlagerung unter Wasser erfolgen.

Bei einer Verwendung von elektrisch gut leitenden Horden können diese Horden auch als Elektroden eingesetzt werden. Bei einer Verwendung von Horden mit elektrisch nicht leitenden und durch den Lack nicht benetzbaren Oberflächen können diese Horden mit den lackierten Kleinteilen auch durch die Spüleinrichtung und den Einbrennofen geführt werden, falls die Horden thermisch stabil sind bei den für den Einbrennvorgang erforderlichen Temperaturen.

Um im Einbrennofen ein Festkleben der Kleinteile auf ihrer Unterlage zu vermeiden, ist diese Unterlage mit einer Oberfläche versehen, die durch den Lack nicht benetzt wird. Hierzu können auch Veränderungen der Lage der Kleinteile auf der Unterlage im Einbrennofen vorgenommen werden.

Durch eine seitliche Führung wird das Transportband auf einer bestimmten Bahn durch das Elektrotauchbad geführt. Bei einem Transportband aus Edelstahl wird verhindert, daß Korrosionsprodukte in das Lackbad gelangen.

Bei jedem Durch lauf des Transportbandes durch das Elektrotauchbad werden alle metallisch frei liegenden Teile elektrophoretisch beschichtet. Um dieses zu verringern, kann das Transportband bis auf die zur Durchkontaktierung des Transportbandes sowie die zur Kontaktierung der Kleinteile benötigten Bandflächen mit einer elektrisch isolierenden Beschichtung versehen sein. Zur Herstellung dieser elektrisch isolierenden Beschichtung kann das Transportband mit dem eingesetzten Lack elektrophoretisch lackiert und eingebrannt werden.

Durch eine planparallele Anordnung von Transportband und Gegenelektrode werden über die ganze Breite des Bandes gleichartige Voraussetzungen geschaffen und damit die Gleichmäßigkeit der Lackierung gefördert. Außerdem können Elektrotauchbad und Badvolumen deutlich kleiner dimensioniert werden, da der für die Lackumwälzung erforderliche Abstand zwischen Badgrund und Lackierbad bei einer planparallelen Anordnung gleichzeitig als Sicherheitsabstand zwischen den Elektroden dient.

Nach einer bevorzugten Ausführungsform können zur Anpassung an die verschiedenartigen Kleinteile und zur Optimierung der Lackierung Gegenelektroden verschoben werden.

Bei einer kontinuierlichen Lackierung ist es günstig, die Kleinteile umzulagern. Bei einer übergabe von einem Transportband auf ein anderes über eine mit einem Wasserfilm beaufschlagte Rutsche werden mechanische Schädigungen der Kleinteiloberflächen bei der übergabe unterbunden. Dies ist besonders wichtig bei der übergabe vom Transportband der elektrophoretischen Tauchlackierung auf das Transportband, das durch die nachgeschaltete Spüleinrichtung und gegebenenfalls durch den Einbrennofen läuft.

Durch Antriebsketten an beiden Seiten des Transportbandes ist eine einfache Antriebsmöglichkeit mit gleichzeitig seitlicher Führung des Transportbandes realisierbar. Bei Verwendung von metallischen Antriebsketten kann durch diese die elektrische Kontaktierung von gegliederten Transportbändern erfolgen.

Ein Synchronlauf der Antriebswalzen vor dem Eintauchen und nach dem Austauchen aus dem Elektrotauchbad ermöglicht eine zugspannungsfreie Transportbandführung, die für die Bandumlenkung mittels beispielsweise Schikanen unerläßlich ist. Die Synchronisation kann z. B. durch einen gekoppelten Kettenantrieb realisiert werden.

Beim erfindungsgemäßen Verfahren wird eine Unterlage eingesetzt, die elektrisch leitfähig ist und eine elektrisch isolierende Beschichtung, vorzugsweise aus dem gleichen Lack, der dem Elektrotauchbad zugrunde liegt, in eingebrannter Form aufweist, wobei lediglich die Stellen zum Kontakt mit dem Schüttgut sowie zur Schaltung als Elektrode diese Beschichtung nicht aufweisen. Sie kann beispielsweise an diesen Stellen abgeschliffen sein. Erfindungsgemäß ist es jedoch auch möglich, eine isolierende Unterlage, beispielsweise eine vollständig beschichtete Unterlage zu verwenden und die auf dieser Unterlage liegenden Kleinteile mit einer Elektrode in dem Elektrotauchbad in Kontakt zu bringen, beispielsweise durch Auflegen einer beispielsweise flexiblen Elektrode. Dieses Auf legen der Elektrode oder der Kontakt kann auf einer Unterlage erfolgen, die als Transportband oder als Behälter, beispielsweise Horde ausgebildet ist.

In jedem Falle, unabhängig davon, ob die Unterlage leitfähig oder elektrisch nicht leitfähig ist, und unabhängig davon, ob es sich um ein Transportband oder um behälterförmige Einrichtungen handelt, erfolgt eine Lageänderung der zu lackierenden Kleinteile oder des Schüttgutes im Elektrotauchbad, beispielsweise durch stoßartige Erschütterung.

Beim Einsatz von elektrisch isolierenden Unterlagen können die von oben eingelegten Elektroden spätestens vor dem Einfahren in den Einbrennofen wieder entfernt werden. Die Elektroden sind ganz oder teilweise mit einer elektrisch isolierenden Beschichtung versehen, bei der es sich bevorzugt um den gleichen Lack (in eingebrannter Form) handelt, wie er im Elektrotauchbad verwendet wird. Ausgenommen von der Beschichtung sind lediglich die zum Kontakt mit den Kleinteilen oder dem Schüttgut erforderlichen Flächen der Elektroden.

Die Kleinteile können nach dem Verlassen des Elektrotauchbades entweder auf ein weiteres Transportband oder auf weitere Horden umgelagert werden, auf denen das Spülen in der Spüleinrichtung und das Einbrennen des Lackes in einem Einbrennofen erfolgt. Es ist günstig, wenn das für das Einbrennen verwendete Transportband oder weitere Horden Oberflächen aufweisen, die im Einbrennofen vom Lack nicht benetzt werden. Es ist günstig, die Lage der Kleinteile oder des Schüttgutes auf dem weiteren Transportband oder den weiteren Horden im Einbrennofen mindestens einmal zu verändern.

Die Erfindung betrifft auch eine Vorrichtung zur elektrophoretischen Tauchlackierung von Kleinteilen und Schüttgütern die zur Durchführung des erfindungsgemäßen Verfahrens geeignet ist, die einen Badbehälter für die Elektrotauchlackierung, eine Spüleinrichtung und einen Einbrennofen umfaßt, und dadurch gekennzeichnet ist, daß ein Transportband mit einer Einrichtung zur Aufgabe der zu lackierenden Kleinteile oder des Schüttgutes außerhalb des Behälters so angeordnet ist, daß es mit veränderbarem Winkel in den Behälter eingeführt und aus diesem wieder ausgeführt werden kann, wobei das Transportband aus einem Material mit hoher elektrischer Leitfähigkeit besteht und mit Ausnahme der für den elektrischen Kontakt und der zur Kontaktierung der zu lackierenden Kleinteile oder des Schüttgutes erforderlichen äußeren Bandflächen mit einer elektrisch isolierenden Beschichtung, insbesondere durch den zur Lackierung im Elektrotauchbad eingesetzten und eingebrannten Lack, versehen ist und in dem Badbehälter Einrichtungen zur Änderung der Förderrichtung des Transportbandes, zum Verschieben von Teilen des Transportbandes, zum Verschieben der Kleinteile oder des Schüttgutes auf dem Transportband oder zur stoßartigen Erschütterung des Transportbandes vorgesehen sind.

Bevorzugt ist das Transportband endlos und kann nach dem Austreten aus dem Elektrotauchbad über eine Spüleinrichtung für die lackierten Kleinteile oder das lackierte Schüttgut und zur Reinigung des Transportbandes in Form einer Spüleinrichtung und einer Reinigungsbürste für die äußere Bandfläche, wieder in das Elektrotauchbad geführt werden.

Das Transportband kann mit einer seitlichen Führung versehen sein. Gemäß einer bevorzugten Ausführungsform ist es mit Mitnehmern für die Kleinteile versehen.

Es ist günstig, wenn der Behälter für das Elektrotauchbad eine oder mehrere in Elektrodialysetaschen gekapselte Gegenelektroden enthält, die vorzugsweise planparallel zum Transportband angeordnet sind. In dem Elektrotauchbad können Einrichtungen zur Verschiebung der Lage der Gegenelektroden enthalten sein.

Bevorzugt ist das Transportband an einer oder an beiden Seiten mit Antriebsketten versehen. Das Transportband wird bevorzugt über Antriebswalzen bewegt, die bevorzugt synchrongeschaltet sind, um eine schlupf- und zugspannungsfreie Bewegung des Transportbandes zu ermöglichen.

Gemäß einer bevorzugten Ausführungsform kann sich an das aus dem Behälter des Elektrotauchbades austauchende Transportband ein weiteres Transportband zur Aufnahme der Kleinteile oder des Schüttgutes anschließen, wobei dieses weitere Transportband dazu dient, eine Spüleinrichtung für die lackierten Kleinteile zu durchlaufen.

Dieses weitere Transportband kann auch zur Einführung der lackierten Kleinteile in den Einbrennofen dienen. Es ist jedoch auch möglich, ein weiteres Transportband anzuschließen, das die Kleinteile von dem für die Spüleinrichtung vorgesehenen Transportband übernimmt und den Einbrennofen durchläuft.

Auf jeden Fall ist das Transportband, das den Einbrennofen durchläuft, bevorzugt aus einem Material ausgebildet, oder mit einem Material beschichtet, das durch den einzubrennenden Lack nicht benetzt wird und gegenüber den erforderlichen Einbrenntemperaturen thermisch stabil ist.

Es ist günstig, wenn das Transportband, das das Elektrotauchbad durchläuft, sowie auch das Transportband, das den Einbrennofen durchläuft, so gestaltet sind, daß nur kleine Kontaktflächen mit den Kleinteilen möglich sind. Hierzu kann das Transportband beispielsweise als Spiraldrahtgurt mit rundem oder dreieckigem Profil der Spiralen ausgebildet sein. Es ist günstig, wenn das Material derartiger Spiralen rostfreier Stahl ist.

Zwischen dem aus dem Elektrotauchbad austretenden Transportband und dem weiteren Transportband für die Spüleinrichtung kann beispielsweise eine mit Wasserfilm beaufschlagte Rutsche vorgesehen sein.

Im folgenden wird beispielhaft eine Vorrichtung für eine kontinuierliche elektrophoretische Tauchlackierung von Kleinteilen nach dem erfindungsgemäßen Verfahren beschrieben. Der Aufbau der Vorrichtung ist in Fig. 1 dargestellt.

Aus einer Aufgabevorrichtung (5), z. B. einem Vibrationsförderer, werden die zu lackierenden Kleinteile bzw. Schüttgüter (6) auf das Transportband (4) in einlagiger Schicht aufgegeben. Diese Art der Aufgabe mit einem Vibrationsförderer ist besonders bei dünnen und flachen Kleinteilen, wie Unterlagscheiben, empfehlenswert.

Bei Kleinteilen mit zylindrischem Querschnitt, die leicht abrollen können, ist eine Aufgabe auf ein Transportband mit Mitnehmern, die ein Rollen der Kleinteile auf dem Transportband verhindern, geeigneter bzw. auf ein Transportband mit einem Profil, durch das ein Abrollen verhindert wird. Durch einen - in Fig. 1 nicht eingezeichneten - in der Höhe über dem Transportband verstellbaren Schieber hinter der Aufgabevorrichtung kann eine einlagige Warenschicht sichergestellt werden.

Das Transportband (4) taucht unter einem Winkel kleiner als 15 Grad in das Lackbad (7) ein. Ein Gleiten der Kleinteile und Schüttgüter kann durch so geringe Eintauchwinkel meist verhindert werden.

Durch Umlenkung des Transportbandes über eine - in Fig. 1 nicht eingezeichnete - Schikane ändert sich die Lage der Kleinteile auf dem Transportband. Die ursprünglichen Kontaktstellen zwischen den Kleinteilen und dem Transportband werden frei und können lackiert werden. Eine Änderung der Kontaktstellen zwischen Kleinteilen und Transportband erfolgt bei geeignetem Profil des Transportbandes bereits durch die Umlenkung des Transportbandes im Elektrotauchlackierbad. Eine solche Möglichkeit ist in Figur 2 dargestellt. Bei einer Umlenkung (40) von 15 Grad ändert sich in diesem Beispiel der Abstand (41) bzw. (42) benachbarter Kontaktstellen (43) um 25 %.

Beim Austauchen des Transportbandes (4) aus der Badflüssigkeit (7) werden das Transportband (4) und die auf ihm liegenden Kleinteile und Schüttgüter durch Abspülen mit Spülwasser (10) aus der Spülvorrichtung (2) in einer ersten Stufe von überflüssigem Lack befreit. Die Kleinteile und Schüttgüter werden anschließend an diese Spülung auf ein weiteres Transportband (12) übergeben, das die Spülvorrichtung (2) durchläuft. Vor der übergabe der Kleinteile und Schüttgüter an ein- in einem Trocken- und Einbrennofen (3) laufendes Transportband (13) können an der Ware haftende Wassertropfen durch ein - in Fig. 1 nicht dargestelltes - Gebläse entfernt werden.

Sowohl die Vorspülung (10) der Kleinteile auf dem Transportband (4) nach dem Austauchen aus dem Elektrotauchlackierbad (7), als auch die Spülung auf dem Transportband (12) in der Spülvorrichtung (2) erfolgt gleichzeitig von oben und unten. Die Übergabe der Kleinteile vom Transportband (4) auf das Transportband (12) erfolgt - wie in Fig. 3 dargestellt - über eine mit einem Wasserfilm (50) beaufschlagte Rutsche oder, wie in Fig. 1, über eine Rutsche (17), in der die Kleinteile gleichzeitig von oben und unten gespült werden. Bei Bedarf kann auch die Übergabe vom Transportband (12) auf das Transportband (13) über eine solche Rutsche erfolgen.

Das Transportband (4) wird durch ein Becken (14) mit Spülwasser (15) geführt, in dem der an diesem Transportband haftende Lack rückgelöst wird. Eine Entlackung der metallischen Kontaktflächen des Transportbandes erfolgt durch eine Reinigungsbürste (16) entweder beim Eintauchen - wie in Fig. 1 eingezeichnet -, beim Austauchen oder während des Durchlaufens des Spülbeckens. Die Reinigungsbürste (16) wird mit Spülwasser aus der Spülvorrichtung abgespült (35).

Das Spülwasser (15) und der Elektrotauchlack (7) werden über einen Filter (36) und einen Wärmetauscher (37) einer Einrichtung zur Ultrafiltration (11) zugeführt. Das Retentat (9) mit dem ausgeschleppten Lack wird in das Tauchbecken (1) zur kataphoretischen Tauchlackierung zurückgeführt. Das Permeat (28) aus der Ultrafiltration wird der Umwälzspülvorrichtung (2) zugeführt. Aus der Spülvorrichtung (2) gelangt das Spülwasser wieder in die Ultrafiltration (11). Das Spülwasser (15) im Spülbecken (14) kann über die Ablaßleitung (8) abgelassen werden. Die Pumpen (21) und (22) sorgen für eine Umwälzung des Lackes (7) nach der Vorschrift des Lackherstellers. Diese Pumpen (21) und (22) sind so ausgelegt, daß die erforderliche Badbewegung durch eine Pumpe allein realisiert werden kann. Da eine Sedimentation der Lackpartikel schon bei kurzen Stillstandzeiten auftritt, ist zur Sicherstellung der Badbewegung eine zweite Pumpe installiert.

Das Becken (14) ist Bestandteil eines mit Lösemitteldampf gesättigten Behälters (23), in dem das Transportband (4) zur Aufgabevorrichtung (5) rückgeführt wird. Durch diese Rückführung in gesättigten Lösemitteldampf wird ein Antrocknen der Lackreste, die durch die Reinigungsbürste (16) und im Spülbecken (14) nicht vom Transportband entfernt werden konnten, verhindert.

Über den Schleifkontakt (19) wird das Transportband (4) geerdet. Die Gegenelektrode (18) - bei kataphoretischer Tauchlackierung die Anode - kann über die Schiene (20) verschoben werden.

Bevorzugt wird eine Lage der Anode in der Nähe der Austauchstelle des Transportbandes (4) aus der Lackflüssigkeit (7) im Tauchbad (1), da dann beim Eintauchen die Stromspitzen am geringsten sind. Eine andere in Fig. 1 nicht eingezeichnete bevorzugte Lage ist eine Anordnung der Gegenelektrode (18) unterhalb des Transportbandes (4) und parallel zum Transportband (4). Die Gegenelektrode (18) ist Bestandteil einer gekapselten Elektrodialysezelle. Über die Leitungen (25) und (26) wird der Elektrolyt der gekapselten Gegenelektrode (18) ausgetauscht und regeneriert. Über die elektrische Zuleitung (24) wird an die Gegenelektrode das gewünschte Potential angelegt.

Durch Synchronlaufen der Antriebsrollen (29,30) läßt sich das Lackierband (4) ohne die üblicherweise erforderliche Bandspannung transportieren, wodurch ein Banddurchhang sowie eine Bandumlenkung ermöglicht wird.

Die nicht rückführbaren Ausschleppungen aus dem Lackbad (7) werden in der Nachdosierstation (31) durch Lacknachfüllmaterial (32) einerseits und andererseits durch vollentsalztes Wasser (33) dosiert über Niveaugeber (34) ausgeglichen.

Für bestimmte Warenspektren von Kleinteilen kann die Anwendung einer Verfahrensmodifikation vorteilhaft sein, die in Fig. 4 dargestellt ist. Durch Trennung der Lackierbandfunktionen, Kontaktierung im Lackbad (7) durch ein elektrisch leitendes Band (60) und Warenförderung durch ein Band (61), läßt sich der Transport der zu lackierenden Kleinteile durch alle Stationen mit Hilfe eines einzigen Bandes, ohne Umladestationen erreichen. Zusätzlich kann die Tauchstrecke zwischen Eintauch- und Kontaktierposition (62 und 63) als stromlose Benetzungszone dienen.

## Patentansprüche

1. Verfahren zur elektrophoretischen Tauchlackierung von Kleinteilen und Schüttgütern mit elektrisch leitender Oberflache, durch Eintauchen in ein wäßriges Elektrotauchbad, elektrophoretische Lackabscheidung, Austauchen aus dem Tauchbad, Spülen und Einbrennen des abgeschiedenen Lacküberzuges, bei dem die zu lackierenden Kleinteile oder das zu lackierende Schuttgut auf ein als Elektrode schaltbares Transportband mit hoher elektrischer Leitfähigkeit aufgebracht und zusammen mit diesem in das Elektrotauchbad eingetaucht und nach der Abscheidung wieder zusammen mit dem Transportband ausgetaucht werden, wobei das Transportband mit Ausnahme der zur Schaltung als Elektrode und der zur Kontaktierung mit den Kleinteilen oder dem Schüttgut erforderlichen Flächen mit einer elektrisch isolierenden Beschichtung versehen ist, und wobei im Elektrotauchbad die Kontaktflächen zwischen den zu lackierenden Kleinteilen oder dem Schüttgut und dem als Elektrode geschalteten Transportband, sowie mögliche Kontaktflächen zwischen den Kleinteilen oder innerhalb des Schüttgutes durch Führung des Transportbandes über stationäre oder verschiebbare Schikanen, durch Verschieben und/oder Umlenken von Teilen des Transportbandes gegeneinander oder durch stoßartige Erschütterungen des Transportbandes mindestens einmal geändert werden.

2. Verfahren zur elektrophoretischen Tauchlackierung von Kleinteilen und Schüttgütern mit elektrisch leitender Oberfläche, durch Eintauchen in ein wäßriges Elektrotauchbad, elektrophoretische Lackabscheidung, Austauchen aus dem Tauchbad, Spülen und Einbrennen des abgeschiedenen Lacküberzuges, bei dem die zu lackierenden Kleinteile oder das zu lackierende Schüttgut auf eine elektrisch nicht leitende Unterlage aufgebracht und zusammen mit dieser in das Elektrotauchbad eingetaucht und nach der Abscheidung wieder zusammen mit der Unterlage ausgetaucht werden, wobei in dem Elektrotauchbad eine Kontaktierung der Kleinteile oder des Schüttgutes durch eine von oben an die Kleinteile oder das Schüttgut gelegte Elektrode erfolgt, die spätestens vor dem Einbrennen wieder entfernt wird, wobei zumindest die in das Lackbad eintauchenden Teile der Elektrode mit Ausnahme der zur Kontaktierung der Kleinteile oder des Schüttgutes erforderlichen Flächen mit einer elektrisch isolierenden Beschichtung versehen sind, und wobei im Elektrotauchbad die Kontaktflächen zwischen den zu lackierenden Kleinteilen oder dem Schüttgut, der Unterlage und der Elektrode, sowie mögliche Kontaktflächen zwischen den Kleinteilen oder innerhalb des Schüttgutes mindestens einmal geändert werden.

3. Verfahren nach Anspruch 1 oder 2, dadurch gekennzeichnet, daß ein Transportband nach Anspruch 1 oder eine Elektrode nach Anspruch 2 verwendet wird, deren elektrisch isolierende Beschichtung aus einer Lackierung mit dem zur elektrophoretischen Tauchlackierung eingesetzten, eingebrannten Lack besteht.

4. Verfahren nach einem oder mehreren der vorhergehenden Ansprüche, dadurch gekennzeichnet, daß kataphoretisch tauchlackiert wird.

5. Verfahren nach einem oder mehreren der vorhergehenden Ansprüche, dadurch gekennzeichnet, daß die zu lackierenden Kleinteile oder das Schüttgut vor dem Eintauchen in das Elektrotauchbad durch Besprühen oder in einem Becken ohne Anlegen einer elektrischen Spannung mit Lack aus dem Tauchbad benetzt werden.

6. Verfahren nach einem oder mehreren der vorhergehenden Ansprüche, dadurch gekennzeichnet, daß die Kleinteile oder das Schüttgut direkt nach dem Austauchen aus dem Elektrotauchbad zusammen mit dem Transportband bzw. der Unterlage eine erste Spülstufe durchlaufen.

7. Verfahren nach einem oder mehreren der Ansprüche 2 bis 6, dadurch gekennzeichnet, daß als Unterlage ein Transportband verwendet wird.

8. Verfahren nach einem der Ansprüche 1 und 7, dadurch gekennzeichnet, daß das Transportband mit konstanter Geschwindigkeit bewegt wird.

9. Verfahren nach Anspruch 7 oder 8, dadurch gekennzeichnet, daß der Ein- und Austauchwinkel des Transportbandes im Elektrotauchbad variierbar sind.

10. Verfahren nach einem oder mehreren der Ansprüche 7 bis 9, dadurch gekennzeichnet, daß der Ein- und Austauchwinkel des Transportbandes im Elektrotauchbad höchstens 15 Grad beträgt.

11. Verfahren nach einem oder mehreren der Ansprüche 7 bis 10, dadurch gekennzeichnet, daß zur Änderung der Kontaktflächen die Förderrichtung des Transportbandes im Elektrotauchbad geändert wird, insbesondere durch Führung des Transportbandes über stationäre oder verschiebbare Schikanen, durch Verschieben und/oder Umlenken von Teilen eines beispielsweise gegliederten Transprotbandes gegeneinander oder durch stoßartige Erschütterungen des Transportbandes.

12. Verfahren nach Anspruch 1 und einem oder mehreren der Ansprüche 7 bis 11, dadurch gekennzeichnet, daß das Transportband nach Entfernen der Kleinteile oder des Schüttgutes zur Reinigung durch ein Becken mit Spülwasser aus einer dem Elektrotauchbad nachgeschalteten Spüleinrichtung geführt wird, mit Spülwasser an einer oder mehreren feststehenden oder rotierenden Bürsten vorbeiläuft, oder durch einen mit Lösemitteldampf gesättigten Tunnel geführt wird.

13. Verfahren nach Anspruch 1, dadurch gekennzeichnet, daß das Transportband geerdet ist.

14. Verfahren nach einem der Ansprüche 7 bis 13, dadurch gekennzeichnet, daß das Transportband eine elektrisch nicht leitende Oberfläche aufweist und an die Kleinteile oder das Schüttgut eine flexible Elektrode im Elektrotauchbad angelegt wird.

15. Verfahren nach einem oder mehreren der Ansprüche 2 bis 6, dadurch gekennzeichnet, daß man eine Unterlage verwendet, die als eine oder mehrere übereinander angeordnete Horden ausgebildet ist, und daß diese Horden im Elektrotauchbad mindestens einmal durch stoßartige Erschütterungen bewegt werden.

16. Verfahren nach Anspruch 15, dadurch gekennzeichnet, daß die Horden elektrisch isolierende und durch den Lack nicht benetzbare Oberflächen aufweisen, die bei der zum Einbrennen erforderlichen Temperatur thermisch stabil sind und daß im Elektrotauchbad die Kontaktierung der Kleinteile oder des Schüttgutes durch eine oder mehrere von oben angelegte Elektroden erfolgt, die spätestens vor dem Einfahren in den Einbrennofen wieder entfernt werden.

17. Verfahren nach einem oder mehreren der vorhergehenden Ansprüche, dadurch gekennzeichnet, daß die zu lackierenden Kleinteile oder das Schüttgut beim Elektrotauchlackieren und/oder Spülen in einlagiger Schichtung auf der Unterlage aufgebracht sind.

18. Verfahren nach einem oder mehreren der vorhergehenden Ansprüche, dadurch gekennzeichnet, daß die Kleinteile oder das Schüttgut nach dem Verlassen des Elektrotauchbades auf ein weiteres Transportband oder auf weitere Horden umgelagert werden, auf denen das Spülen in der Spüleinrichtung und das Einbrennen des Lackes in einem Einbrennofen erfolgt.

19. Verfahren nach Anspruch 18, dadurch gekennzeichnet, daß die Kleinteile oder das Schüttgut unter Wasser, insbesondere im Spülwasser einer nachgeschalteten Spüleinrichtung, auf das weitere Transportband oder die weiteren Horden aufgebracht werden.

20. Verfahren nach Anspruch 18 oder 19, dadurch gekennzeichnet, daß die Kleinteile in einlagiger Schicht auf das weitere Transportband oder die weiteren Horden aufgebracht werden.

21. Verfahren nach einem der Ansprüche 18 bis 20, dadurch gekennzeichnet, daß ein weiteres Transportband oder weitere Horden verwendet werden, deren Oberfläche im Einbrennofen nicht vom Lack benetzt wird.

22. Verfahren nach einem der Ansprüche 18 bis 21, dadurch gekennzeichnet, daß die Lage der Kleinteile oder des Schüttgutes auf dem weiteren Transportband oder den weiteren Horden im Einbrennofen mindestens einmal verändert wird.

23. Vorrichtung zur elektrophoretischen Tauchlackierung von Kleinteilen und Schüttgütern, geeignet zur Durchführung des Verfahrens nach einem oder mehreren der Ansprüche 1, 3 bis 13 und 17 bis 22, mit einem Badbehälter (1) zur Elektrotauchlackierung, einer Spüleinrichtung (2) und einem Einbrennofen (3), dadurch gekennzeichnet, daß ein Transportband (4) mit einer Einrichtung (5) zur Aufgabe der zu lackierenden Kleinteile oder des Schüttgutes außerhalb des Behälters (1) so angeordnet ist, daß es mit veränderbarem Winkel in den Behälter (1) eingeführt und aus diesem wieder ausgeführt wird, wobei das Transportband aus einem Material mit hoher elektrischer Leitfähigkeit besteht und mit Ausnahme der für den elektrischen Kontakt und der zur Kontaktierung der zu lackierenden Kleinteile oder des Schüttgutes erforderlichen äußeren Bandflächen mit einer elektrisch isolierenden Beschichtung, insbesondere durch den zur Lackierung im Elektrotauchbad eingesetzten und eingebrannten Lack, versehen ist und in dem Behälter (1) Einrichtungen zur Änderung der Förderrichtung des Transportbandes, zum Verschieben oder Umlenken von Teilen des Transportbandes, zum Verschieben der Kleinteile oder des Schüttgutes auf dem Transportband oder zur stoßartigen Erschütterung des Transportbandes vorgesehen sind.

24. Vorrichtung nach Anspruch 23, dadurch gekennzeichnet, daß die Einrichtungen zur Änderung der Förderrichtung, zum Verschieben oder Umlenken von Teilen des Transportbandes stationäre oder verschiebbare Schikanen und/oder Einrichtungen zum Verschieben und Umlenken von Teilen eines gegliederten Transportbandes gegeneinander sind.

25. Vorrichtung nach Anspruch 23 oder 24, dadurch gekennzeichnet, daß das Transportband (4) endlos ist und Einrichtungen zur Rückführung des aus dem Bad (1) austretenden Transportbandes über eine Spüleinrichtung für die lackierten Kleinteile oder das lackierte Schüttgut (10) und Einrichtungen zur Reinigung des Transportbandes in Form einer Spüleinrichtung (35) und einer Reinigungsbürste (16) für die äußere Bandfläche vorgesehen sind.

26. Vorrichtung nach Anspruch 23, 24 oder 25, dadurch gekennzeichnet, daß das Transportband (4) mit einer seitlichen Führung und/oder mit Mitnehmern versehen ist.

27. Vorrichtung nach einem der Ansprüche 23 bis 26, dadurch gekennzeichnet, daß der Badbehälter (1) eine oder mehrere in Elektrodialysetaschen gekapselte Gegenelektroden (18) enthält, die vorzugsweise planparallel zum Transportband (4) angeordnet sind.

28. Vorrichtung nach Anspruch 27, dadurch gekennzeichnet, daß eine Einrichtung zur Verschiebung der Lage der Gegenelektroden (18) enthalten ist.

29. Vorrichtung nach einem der Ansprüche 23 bis 38, dadurch gekennzeichnet, daß das Transportband (4) an einer oder an beiden Seiten mit Antriebsketten versehen ist.

30. Vorrichtung nach einem der Ansprüche 23 bis 29, dadurch gekennzeichnet, daß das Transportband (4) schlupf- und zugspannungsfrei durch eine Synchronschaltung von Antriebswalzen (29 und 30) bewegt wird.

31. Vorrichtung nach einem der Ansprüche 23 bis 30, dadurch gekennzeichnet, daß sich an das aus dem Behälter (1) austauchende Transportband (4) ein weiteres Transportband (12) zur Aufnahme der Kleinteile oder des Schüttgutes vom Transportband (4) anschließt, wobei das weitere Transportband (12) eine Spüleinrichtung (2) durchläuft und diesem Transportband (12) ein weiteres Transportband (13) zur Aufnahme der Kleinteile oder des Schüttgutes angeschlossen ist, das einen Einbrennofen (3) durchläuft, wobei das Transportband (13) aus einem Material besteht oder mit einem Material beschichtet ist, das durch den einzubrennenden Lack nicht benetzt wird und gegenüber den erforderlichen Einbrenntemperaturen thermisch stabil ist.

32. Vorrichtung nach Anspruch 31, dadurch gekennzeichnet, daß in dem Einrennofen (3) Einrichtungen zur Veränderung der Lage der Kleinteile oder des Schüttgutes auf dem durchlaufenden Transportband (13) vorhanden sind und/oder daß das Transportband (13) so gestaltet ist, daß nur kleine Kontaktflächen mit den Kleinteilen oder dem Schüttgut möglich sind.

33. Vorrichtung nach einem der Ansprüche 23 bis 32, dadurch gekennzeichnet, daß das durch den Behälter (1) zur Elektrotauchlackierung führende Transportband (4) aus rostfreiem Stahl als Spiraldrahtgurt mit rundem oder dreieckigem Profil der Spiralen gefertigt ist.

34. Vorrichtung nach einem der Ansprüche 23 bis 33, dadurch gekennzeichnet, daß zwischen dem aus dem Bad (1) zur elektrophoretischen Tauchlackierung austretenden Transportband (4) und dem Transportband (12) der Spüleinrichtung eine mit einem Wasserfilm beaufschlagbare Rutsche (17) geschaltet ist.

## Claims

1. Method of electrophoretically dip enamelling small parts and loose goods having an electrically conducting surface, by immersion in an aqueous electric dipping bath, electrophoretic deposition of enamel, emersion from the dipping bath, rinsing and stoving of the deposited coat of enamel, in which the small parts or loose goods to be enamelled are placed on a conveyer belt with high electrical conductivity which can be switched as an electrode and are immersed in the electric dipping bath together with the said conveyor belt and, after the deposition process, are emersed, again together with the conveyor belt, wherein the conveyor belt, apart from those surfaces which are necessary for the switching of the belt as an electrode and for making contact with the small parts or loose goods, is provided with an electrically insulating coating, and wherein, in the electric dipping bath, the areas of contact between the small parts to be enamelled or the loose goods and the conveyor belt switched as an electrode, and also possible areas of contact between the small parts or within the loose goods, are changed at least once by guidance of the conveyor belt across stationary or displaceable chicanes, by displacement and/or deflection of parts of the conveyor belt in relation to one another, or by intermittent shaking of the conveyor belt.

2. Method of electrophoretically dip enamelling small parts and loose goods having an electrically conducting surface, by immersion into an aqueous electric dipping bath, electrophoretic deposition of enamel, emersion from the dipping bath, rinsing and stoving of the deposited coat of enamel, in which the small parts or loose goods to be enamelled are placed onto an electrically non-conducting support and immersed, together with the latter, into the electric dipping bath and, after the deposition process, are emersed, again together with the support, wherein the small parts or loose goods make contact, in the electric dipping bath, with an electrode which is applied from above onto the small parts or loose goods and is removed again, at the latest, before the stoving process, wherein at least those parts of the electrode which are immersed in the enamel bath, apart from the surfaces which are necessary for making contact with the small parts or loose goods, are provided with an electrically insulating coating, and wherein, in the electric dipping bath, the areas of contact between the small parts to be enamelled or the loose goods, the support and the electrode, and also possible areas of contact between the small parts or within the loose goods, are changed at least once.

3. Method according to Claim 1 or 2, characterized in that use is made of a conveyor belt according to Claim 1 or of an electrode according to Claim 2, the electrically insulating coating of which consists of an enamelling with the stoved enamel used for the electrophoretic dip enamelling process.

4. Method according to one or more of the preceding claims, characterized in that the dip enamelling process is carried out cataphoretically.

5. Method according to one or more of the preceding claims, characterized in that the small parts to be enamelled or the loose goods are wetted, before immersion into the electric dipping bath, with enamel from the dipping bath by spraying or in a basin without the application of an electrical voltage.

6. Method according to one or more of the preceding claims, characterized in that the small parts or loose goods pass through a first rinsing stage directly after emersion from the electric dipping bath together with the conveyor belt or support.

7. Method according to one or more of Claims 2 to 6, characterized in that a conveyor belt is used as the support.

8. Method according to one of Claims 1 and 7, characterized in that the conveyor belt is moved at a constant speed.

9. Method according to Claim 7 or 8, characterized in that the angles of immersion and emersion of the conveyor belt in the electric dipping bath are variable.

10. Method according to one or more of Claims 7 to 9, characterized in that the angle of immersion and emersion of the conveyor belt in the electric dipping bath amounts to a maximum of 15°.

11. Method according to one or more of Claims 7 to 10, characterized in that, for the purpose of changing the areas of contact, the direction of feed of the conveyor belt in the electric dipping bath is changed, particularly by guidance of the conveyor belt across stationary or displaceable chicanes, by displacement and/or deflection, in relation to one another, of parts of a conveyor belt, which belt may, for example, be articulated, or by intermittent shaking of the conveyor belt.

12. Method according to Claim 1 and one or more of Claims 7 to 11, characterized in that the conveyor belt is guided for cleaning purposes, after the removal of the small parts or loose goods, through a basin with rinsing water from a rinsing arrangement connected downstream of the electric dipping bath, runs past one or more fixed or rotating brushes with rinsing water, or is guided through a tunnel saturated with solvent vapour.

13. Method according to Claim 1, characterized in that the conveyor belt is earthed.

14. Method according to one of Claims 7 to 13, characterized in that the conveyor belt has an electrically non-conducting surface and a flexible electrode is applied against the small parts or loose goods in the electric dipping bath.

15. Method according to one or more of Claims 2 to 6, characterized in that use is made of a support which is constructed as one or a number of hurdles disposed one above the other, and that the said hurdles are moved in the electric dipping bath at least once by intermittent shaking.

16. Method according to Claim 15, characterized in that the hurdles have surfaces which are electrically insulating and cannot be wetted by the enamel and which are thermally stable at the temperature necessary for the stoving process and that contact with the small parts or loose goods is made in the electric dipping bath by one or more electrodes which are applied from above and which are removed again, at the latest, before the said parts or goods are conveyed into the stoving oven.

17. Method according to one or more of the preceding Claims, characterized in that the small parts to be enamelled or the loose goods are accommodated on the support in a single-stratum layer during the electric dip enamelling and/or rinsing processes.

18. Method according to one or more of the preceding Claims, characterized in that, after leaving the electric dipping bath, the small parts or loose goods are rearranged onto an additional conveyor belt or onto additional hurdles, on which rinsing takes place in the rinsing arrangement and stoving of the enamel takes place in a stoving oven.

19. Method according to Claim 18, characterized in that the small parts or loose goods are placed onto the additional conveyor belt or additional hurdles under water, in particular in the rinsing water of a downstream rinsing arrangement.

20. Method according to Claim 18 or 19, characterized in that the small parts are placed onto the additional conveyor belt or additional hurdles in a single-stratum layer.

21. Method according to one of Claims 18 to 20, characterized in that use is made of an additional conveyor belt or additional hurdles, the surface of which is not wetted in the stoving oven by the enamel.

22. Method according to one of Claims 18 to 21, characterized in that the position of the small parts or loose goods on the additional conveyor belt or additional hurdles is changed at least once in the stoving oven.

23. Device for the electrophoretic dip enamelling of small parts or loose goods which is suitable for carrying out the method according to one or more of Claims 1, 3 to 13 and 17 to 22 and has a bath container (1) for the electric dip enamelling process, a rinsing arrangement (2) and a stoving oven (3), characterized in that a conveyor belt (4) having an arrangement (5) for delivering up the small parts to be enamelled or the loose goods outside the container (1) is disposed in such a way that it is guided at a variable angle into the container (1) and out of the latter again, while the conveyor belt consists of a material having high electrical conductivity and is provided, apart from the outer surfaces of the belt which are necessary for electrical contact and for making contact with the small parts to be enamelled or the loose goods, with an electrically insulating layer, particularly by the enamel which has been used for the enamelling process in the electric dipping bath and has been stoved, and there are provided, in the container (1), arrangements for changing the direction of feed of the conveyor belt, for displacing or deflecting parts of the conveyor belt, for displacing the small parts or loose goods on the conveyor belt, or for intermittently shaking the conveyor belt.

24. Device according to Claim 23, characterized in that the arrangements for changing the direction of feed or for displacing or deflecting parts of the conveyor belt are stationary or displaceable chicanes and/or arrangements for displacing and deflecting parts of an articulated conveyor belt against each other.

25. Device according to Claim 23 or 24, characterized in that the conveyor belt (4) is an endless one and arrangements for guiding the conveyor belt passing out of the bath (1) back via a rinsing arrangement for the enamelled small parts or loose goods (10) and arrangements for cleaning the conveyor belt in the form of a rinsing arrangement (35) and a cleaning brush (16) for the outer surface of the belt are provided.

26. Device according to Claims 23, 24 or 25, characterized in that the conveyor belt (4) is provided with a lateral guide and/or with entrainment means.

27. Device according to one or more of Claims 23 to 26, characterized in that the bath container (1) contains one of more counter-electrodes (18) which are encapsulated in electrodialysis pouches and are preferably disposed plane parallel to the conveyor belt (4).

28. Device according to Claim 27, characterized in that an arrangement for displacing the position of the counter-electrodes (18) is included.

29. Device according to one of Claims 23 to 28, characterized in that the conveyor belt is provided, on one or both sides, with driving chains.

30. Device according to one of Claims 23 to 29, characterized in that the conveyor belt (4) is moved, in a slip-free and tensile stress-free manner, by the synchronous switching of driving rollers (29 and 30).

31. Device according to one of Claims 23 to 30, characterized in that, adjoining the conveyor belt (4) emerging from the container (1) is an additional conveyor belt (12) for receiving the small parts or loose goods from the conveyor belt (4), while the additional conveyor belt (12) passes through a rinsing arrangement (2) and has connected to it an additional conveyor belt (13) for receiving the small parts or loose goods, which passes through a stoving oven (3), and the conveyer belt (13) consists of a material or is coated with a material which is not wetted by the enamel to be stoved and is thermally stable under the stoving temperatures which are necessary.

32. Device according to Claim 31, characterized in that arrangements are present in the stoving oven (3) for changing the position of the small parts or loose goods on the conveyer belt (13) which is passing through and/or that the conveyor belt (13) is designed in such a way that only small areas of contact with the small parts or loose goods are possible.

33. Device according to one of Claims 23 to 32, characterized in that the conveyor belt (4) leading through the container (1) for the electric dip enamelling process is manufactured from stainless steel in the form of a spiral wire belt, the spirals of which have a round or triangular profile.

34. Device according to one of Claims 23 to 33, characterized in that a chute (17), which can be impinged upon by a film of water, is connected between the conveyor belt (4) passing out of the bath (1) for the electrophoretic dip enamelling process and the conveyor belt (12) of the rinsing arrangement.

## Revendications

1. Procédé de trempage électrophorétique de petites pièces et de produit en vrac à surface électriquement conductrice, par immersion dans un bain aqueux de trempage électrophorétique, dépôt électrophorétique de laque, sortie du bain de trempage, rinçage et cuisson du revêtement de laque déposé, dans lequel les petites pièces ou le produit en vrac à laquer sont disposés sur une bande transporteuse à haute conductibilité électrique qui peut être raccordée comme électrode et sont immergés avec cette bande dans le bain de trempage électrophorétique et en sont sortis de nouveau avec la bande transporteuse après le dépôt, la bande transporteuse étant pourvue d'un revêtement électriquement isolant à l'exception des surfaces nécessaires au raccordement comme électrode et la mise en contact avec les petites pièces ou le produit en vrac, et les surfaces de contact entre les petites pièces ou le produit en vrac et la bande transporteuse raccordée comme électrode ainsi que des surfaces éventuelles de contact entre les petites pièces ou à l'intérieur du produit en vrac étant au moins modifiées une fois dans le bain de trempage électrophorétique en guidant la bande transporteuse sur des chicanes stationnaires ou mobiles, en déplaçant des parties de la bande transporteuse l'une par rapport à l'autre et/ou en inversant le sens de mouvement de ces parties, ou en communiquant des vibrations du type chocs à la bande transporteuse.

2. Procédé de trempage électrophorétique de petites pièces et de produit en vrac à surface électriquement conductrice, par immersion dans un bain aqueux de trempage électrophorétique, dépôt électrophorétique de laque, sortie du bain de trempage, rinçage et cuisson du revêtement de laque déposé, dans lequel les petites pièces ou le produit en vrac à laquer sont disposés sur un support et immergés avec celui-ci dans le bain de trempage électrophorétique et en sont sortis de nouveau avec le support après le dépôt, une mise en contact des petites pièces ou du produit en vrac étant réalisée dans le bain de trempage électrophorétique au moyen d'une électrode qui est appliquée du dessus sur les petites pièces ou le produit en vrac et qui est de nouveau enlevée au plus tard avant la cuisson, au moins les parties de l'électrode qui doivent être immergées dans le bain de laque étant pourvues d'un revêtement électriquement isolant, à l'exception des surfaces nécessaires pour la mise en contact avec les petites pièces ou avec le produit en vrac, les surfaces de contact entre les petites pièces ou le produit en vrac, le support et l'électrode, ainsi que des surfaces éventuelles de contact entre les petites pièces ou à l'intérieur du produit en vrac étant au moins modifiées une fois dans le bain de trempage électrophorétique.

3. Procédé selon la revendication 1 ou 2, caractérisé par une utilisation d'une bande transporteuse selon la revendication 1 ou d'une électrode selon la revendication 2 dont le revêtement électriquement isolant se compose d'un laquage à l'aide de la laque, employée pour le trempage électrophorétique, cuite.

4. Procédé selon l'une quelconque des revendications précédentes, caractérisé en ce que le trempage s'effectue par cataphorèse.

5. Procédé selon l'une quelconque des revendications précédentes caractérisé en ce que les petites pièces ou le produit en vrac à laquer sont mouillées par pulvérisation ou dans une cuve, avant l'immersion dans le bain de trempage électrophorétique, à l'aide de la laque venant du bain de trempage, sans application d'une tension électrique.

6. Procédé selon l'une quelconque revendications précédentes, caractérisé en ce que les petites pièces ou le produit en vrac parcourent directement une première étape de rinçage avec la bande transporteuse ou le support après la sortie du bain de trempage électrophorétique.

7. Procédé selon l'une quelconque des revendications 2 à 6, caractérisé en ce qu'une bande transporteuse est utilisée comme support.

8. Procédé selon l'une des revendications 1 à 7, caractérisé en ce que la bande transporteuse est déplacée à une vitesse constante.

9. Procédé selon la revendication 7 ou 8, caractérisé en ce qu'il est possible de faire varier les angles d'immersion et de sortie de la bande transporteuse dans le bain de trempage électrophorétique.

10. Procédé selon l'une quelconque des revendications 7 à 9, caractérisé en ce que l'angle d'immersion et de sortie de la bande transporteuse dans le bain de trempage électrophorétique est au maximum de 15 degrés.

11. Procédé selon l'une quelconque revendications 7 à 10, caractérisé en ce que la direction de transport de la bande transporteuse est modifiée dans le bain de trempage électrophorétique afin de modifier les surfaces de contact, en particulier en guidant la bande transporteuse sur des chicanes stationnaires ou mobiles, en déplaçant l'une par rapport à l'autre des parties d'une bande transporteuse qui est divisée par exemple en et/ou en inversant le sens de mouvement des parties d'une telle bande, ou en communiquant des vibrations du type chocs à la bande transporteuse.

12. Procédé selon la revendication 1 et selon l'une quelconque revendication 7 à 11, caractérisé en ce que la bande transporteuse, pour être nettoyée après l'enlèvement des petites pièces ou du produit en vrac, est guidée à travers une cuve en étant soumise à une eau de rinçage provenant d'une installation de rinçage montée en aval du bain de trempage électrophorétique, est rincée à l'eau en étant brossée par une ou plusieurs brosses fixes ou tournantes, ou est guidée à travers un tunnel saturé en vapeur de solvants.

13. Procédé selon la revendication 1, caractérisé en ce que la bande transporteuse est mise à la masse.

14. Procédé selon l'une revendications 7 à 13, caractérisé en ce que la bande transporteuse comporte une surface électriquement non conductrice et qu'une électrode flexible est appliquée dans le bain de trempage électrophorétique sur les petites pièces ou le produit en vrac.

15. Procédé selon l'une quelconque des revendications 2 à 6, caractérisé en ce que l'on utilise un support qui est réalisé sous la forme de claies superposées entre elles, et en ce que ces claies sont déplacées au moins une fois dans le bain de trempage électrophorétique à l'aide de vibrations du type chocs.

16. Procédé selon la revendication 15, caractérisé en ce que les claies présentent des surfaces électriquement isolantes et non mouillables par la laque, qui sont thermiquement stables à la température nécessaire pour la cuisson et en ce que la mise en contact des petites pièces ou du produit en vrac s'effectue dans le bain de trempage électrophorétique à l'aide d'une ou plusieurs électrodes qui sont appliquées du dessus et qui sont enlevées de nouveau au plus tard avant l'entrée dans le four de cuisson.

17. Procédé selon l'une quelconque des revendications précédentes, caractérisé en ce que les petites pièces ou le produit en vrac à laquer sont disposés sous forme d'une couche à strate unique sur le support lors du laquage par trempage électrophorétique et/ou du rinçage.

18. Procédé selon l'une quelconque des revendications précédentes, caractérisé en ce que les petites pièces ou le produit en vrac sont transférés, lorsqu'ils quittent le bain de trempage électrophorétique, sur une autre bande transporteuse, ou sur d'autres claies, sur lesquelles s'effectuent le rinçage dans le dispositif de rinçage et la cuisson de la laque dans un four de cuisson.

19. Procédé selon la revendication 18, caractérisé en ce que les petites pièces ou le produit en vrac sont disposés sous l'eau, en particulier dans l'eau d'un dispositif de rinçage monté en aval, sur l'autre bande transporteuse ou les autres claies en dessous de l'eau.

20. Procédé selon la revendication 18 ou 19, caractérisé en ce que les petites pièces sont disposées sur l'autre bande transporteuse ou sur une autre claie sous forme d'une couche à strate unique.

21. Procédé selon l'une des revendications 18 à 20, caractérisé en ce que l'on emploie une autre bande transporteuse ou d'autres claies dont la surface n'est pas mouillée par la laque dans le four de cuisson.

22. Procédé selon l'une des revendications 18 à 21, caractérisé en ce que la position des petites pièces ou du produit en vrac, sur l'autre bande transporteuse ou les autres claies, est modifiée au moins une fois dans le four de cuisson.

23. Installation de laquage par trempage électrophorétique de petites pièces et de produit en vrac, adapté à la mise en oeuvre du procédé selon l'une quelconque des revendications 1, 3 à 13 et 17 à 22, comprenant un récipient de bain (1) pour le trempage électrophorétique, un dispositif de rinçage (2) et un four de cuisson (3), caractérisée en ce qu'une bande transporteuse (4) incluant un dispositif (5) d'amenée des petites pièces ou du produit en vrac à laquer est disposée en dehors du récipient (1) d'une manière telle qu'il est introduit dans le récipient (1) et est à nouveau sorti de celui-ci selon un angle variable, la bande transporteuse se composant d'une matière à haute conductibilité électrique et étant pourvue d'un revêtement électriquement isolant, en particulier à l'ide de la laque utilisée pour le laquage dans le bain d'électrophorèse et cuite, à l'exception des surfaces extérieures de bande nécessaires pour le contact électrique et pour la mise en contact des petites pièces ou du produit en vrac à laquer, et en ce que des dispositifs sont prévus dans le récipient (1) pour modifier la direction de transport de la bande transporteuse, pour déplacer des parties de la bande transporteuse l'une par rapport à l'autre et/ou pour inverser le sens de mouvement de ces parties, pour déplacer les petites pièces ou le produit en vrac sur la bande transporteuse ou pour communiquer des vibrations du type chocs à la bande transporteuse.

24. Installation selon la revendication 23, caractérisée en ce que les dispositifs de modification de la direction de transport de parties de la bande transporteuse, de déplacement ou de changement de sens du mouvement de ces parties sont des chicanes stationnaires ou mobiles et/ou des dispositifs de déplacement ou de changement de sens du mouvement de parties d'une bande transporteuse divisée.

25. Installation selon la revendication 23 ou 24 caractérisée en ce que la bande transporteuse (4) est une bande sans fin et en ce que des dispositifs sont prévus pour ramener la bande transporteuse sans fin qui sort du bain (1) en passant par un dispositif de rinçage pour les petites pièces laquées ou pour le produit en vrac laqués (10), et des dispositifs de nettoyage de la bande transporteuse sous forme d'un dispositif de rinçage (35) et d'une brosse de rinçage (16) pour la surface extérieure de bande.

26. Installation selon la revendication 23, 24 ou 25, caractérisée en ce que la bande transporteuse est pourvue d'un guidage latéral et/ou de dispositifs d'entraînement.

27. Installation selon l'une des revendications 23 à 26, caractérisée en ce que le récipient de bain (1) contient une ou plusieurs contre-électrodes (18) encapsulées dans des poches d'électrodialyse, qui sont disposées de préférence dans un plan parallèle à la bande transporteuse (4).

28. Installation selon la revendication 27, caractérisée en ce qu'elle contient un dispositif de déplacement de la position des contre-électrodes (18).

29. Installation selon l'une des revendications 23 à 28, caractérisée en ce que la bande transporteuse (4) est pourvue de chaînes d'entraînement sur l'un de ses côtés ou sur ses deux côtés.

30. Installation selon l'une des revendications 23 à 29, caractérisée en ce que la bande transporteuse (4) est déplacée par des rouleaux d'entraînement (29) et (30), en étant exempte de contraintes de glissement et de traction, en utilisant un circuit synchrone.

31. Installation selon l'une des revendications 23 à 30, caractérisée en ce qu'une autre bande transporteuse (12) de réception des petites pièces ou du produit en vrac venant de la bande transporteuse (4) se raccorde à la bande transporteuse (4) qui sort du récipient (1), l'autre bande transporteuse (12) parcourant un dispositif de rinçage (2), et une autre bande transporteuse (13) qui traverse un four de cuisson (3) étant raccordée à cette bande transporteuse (12) pour recevoir les petites pièces ou le produit en vrac, la bande transporteuse (13) se composant d'une matière, ou étant revêtue d'une matière, qui n'est pas mouillée par la laque à cuire et qui est thermiquement stable aux températures nécessaires pour la cuisson.

32. Installation selon la revendication 31, caractérisée en ce qu'elle comprend, dans le four de cuisson (3), des dispositifs de modification de la position des petites pièces ou du produit en vrac sur la bande transporteuse (13) qui le parcourt et/ou que la bande transporteuse (13) est réalisée d'une manière telle que seules de petites surfaces de contact sont possibles avec les petites pièces ou avec le produit en vrac.

33. Installation selon l'une des revendications 23 à 32, caractérisée en ce que la bande transporteuse (4) qui traverse le récipient (1) de trempage électrophorétique est réalisée en acier inoxydable sous forme de bande en fil spiral, le profil des spirales étant rond ou triangulaire.

34. Installation selon l'une des revendications 23 à 33, caractérisée en ce qu'une glissière (17) à laquelle peut être appliqué un film d'eau est installée entre la bande transporteuse (4) qui sort du bain (1) de trempage électrophorétique et la bande transporteuse (12) du dispositif de rinçage.
